# EUROPÄISCHE PATENTSCHRIFT

(11) **EP 1 523 415 B1**
(45) Veröffentlichungstag und Bekanntmachung des Hinweises auf die Patenterteilung: **29.06.2011**
(21) Anmeldenummer: 03702269.6
(22) Anmeldetag: 28.02.2003
(51) Int. Cl.: B42D 15/10, B42D 15/00

(54) **SICHERHEITSMERKMAL FÜR WERTDOKUMENTE**
SECURITY FEATURE FOR VALUE DOCUMENTS
CARACTERISTIQUE DE SECURITE DESTINEE A DES DOCUMENTS DE VALEUR

(30) Priorität: 19.07.2002 CH 127802
(43) Veröffentlichungstag der Anmeldung: 20.04.2005
(73) Patentinhaber: Landqart, 7302 Landquart (CH)
(72) Erfinder: GROB, Jakob, CH-7303 Mastrils (CH); FRANKEN, Klaus, CH-7206 Igis (CH); SMITH, Paul, CH-8006 Zürich (CH); SEYFFERT, Andreas, CH-7207 Landquart-Fabriken (CH); KOCHER, Christoph, CH-3254 Messen (CH)
(74) Vertreter: Bremi, Tobias Hans
(86) Internationale Anmeldenummer: PCT/CH2003/000146
(87) Internationale Veröffentlichungsnummer: WO 2004/009373

(56) Entgegenhaltungen:
- EP-A- 0 366 306
- WO-A-00/19016
- DE-A- 4 114 732
- US-A- 3 640 009
- US-A- 3 655 494
- US-A- 5 284 364

## Beschreibung

### TECHNISCHES GEBIET

Die vorliegende Erfindung betrifft ein Sicherheitsmerkmal für ein Sicherheitsdokument bei welchem die Authentizität durch Einstrahlung von elektromagnetischer Strahlung in einem spektralen Bereich ausserhalb des sichtbaren Bereiches festgestellt werden kann.

### STAND DER TECHNIK

Es ist allgemein bekannt, dass zur Absicherung von Sicherheitsdokumenten oder generell von Sicherheitsartikeln wie z. B. Banknoten, Schecks, Aktien, Obligationen, Identitätskarten, Pässen, Fülrerscheinen, Tickets, Wertmarken, aber auch Kreditkarten, Bankkarten und Ähnliches Sicherheitsmerkmale Anwendung finden können um eine Authentifikation des Dokuments durchführen zu können. So werden heutzutage z. B. in diesem Zusammenhang Sicherheilsfäden, Sicherheitsstreifen, Hologramme sowie Melierfasern verwendet. Dabei werden unter anderem auch insbesondere Merkmale verwendet, welche bei Betrachtung im sichtbaren Licht von Auge nicht erkennbar sind, welche aber unter Einstrahlung von UV-Licht plötzlich hervortreten. Dies kann durch die Verwendung von fluoreszierenden Farbstoffen erreicht werden, welche das eingestrahlte UV-Licht absorbieren und als sichtbares Licht emittieren. Die Farbstoffe können dabei z.B. in respektive auf den genannten Melierfasern enthalten sein, oder aber auch in Form einer Bedruckung auf dem Träger vorhanden sein.

Im Zusammenhang mit der vorliegenden Erfindung scheint unter anderem die WO 00/19016 relevant, weiche Sicherheitsmerkmale mit dichroischen Eigenschaften beschreibt. Die Sicherheitsmerkmale sind dabei auf einem Sicherheitspapier aufgebracht und zeigen entweder linear polarisierte Phototumineszenz oder linear polarisiert Absorption.

### DARSTELLUNG DER ERFINDUNG

Der Erfindung liegt demnach die Aufgabe zugrunde, ein alternatives Sicherheitsmerkmal für ein Sicherheitsdokument zur Verfügung zu stellen, bei welchem die Authentizität durch Einstrahlung von elektromagnetischer Strahlung in einem spektralen Bereich ausserhalb des sichtbaren Bereiches festgestellt werden kann.

Die Lösung dieser Aufgabe wird dadurch erreicht, dass das Sicherheitsmerkmal einen Druck oder eine Beschichtung oder ganz allgemein eine Funktion aufweist, welche die eingestrahlte elektromagnetische Strahlung in sichtbares Licht umwandelt, wobei der Druck resp. die Beschichtung oder die, Funktion wenigstens mittelbar von einer Polarisationsfolie überdeckt ist. Funktion bedeutet, dass auch z.B. der Träger, auf welchem das Sicherheitsmerkmal aufgebracht ist, selber die Funktion übernehmen kann, die eingestrahlte elektromagnetische Strahlung in sichtbares Licht umzuwandeln.

Der Kern der Erfindung besteht somit darin, auf der einen Seite ein Merkmal zur Verfügung zu stellen, welches bei Betrachtung unter ausschliesslich sichtbaren Licht nicht von Auge erkannt werden kann, welches aber bei Einstrahlung von UV-Licht oder von IR-Licht plötzlich hervortritt (so genannte Photolumineszenz). Im Falle der Einstrahlung mit UV-Licht handelt es sich um einen so genannten Stokes-Vorgang, bei welchem elektromagnetische Strahlung hoher Energie (UV) in elektromagnetische Strahlung niedriger Energie (sichtbares Licht, VIS) umgewandelt wird. Im Falle der Einstrahlung mit IR-Licht handelt es sich um einen so genannten Anti-Stokes-Vorgang, bei welchem elektromagnetische Strahlung niedriger Energie (IR) in elektromagnetische Strahlung höherer Energie (VIS) konvertiert wird. Zusätzlich zu dieser spektralen Konversion wird aber gleichzeitig Polarisation ausgenützt. Dies, indem eine z. B. fluoreszierende Beschichtung oder eine z. B. fluoreszierende Bedruckung mit einer Polarisationsfolie überdeckt wird. Die Bedruckung lässt sich dabei einfach aufbringen und gegebenenfalls sogar dokumentspezifisch anpassen (z. B. Druckmaschinenregister). Im Gegensatz zum Stand der Technik wird also in sehr einfacher Weise einfach eine Sandwichstruktur verwendet, welche auf der Betrachtungsseite eine Polarisatiousfolie oberhalb der Beschichtung resp. der Bedruckung resp. des Trägers aufweist, welche die eingestrahlte elektromagnetische Strahlung in sichtbares Licht umwandelt.

Beim Sicheiheitsmerkmal handelt es sich um ein geformtes, planes Objekt welches verschiedenste Formen ausweisen kann, z. B., aber nicht nur, Band, Platte, Scheibe, Blatt, etc..

Wird die Funktion der Umwandlung der elektromagnetischen Strahlung direkt vom Träger übernommen, so werden bevorzugt chemische Funktionen in diesen Träger eingebaut, welche die eingestrahlte elektromagnetische Strahlung in sichtbares Licht umwandeln. Dabei handelt es sich bevorzugt bei diesen chemischen Funktionen um im Träger eingebaute Fluoreszenz- und/oder Psphoreszenz-Farbstoffe. Diese können entweder einfach im Träger eingelagert sein oder aber auch in Form von mit diesen Farbstoffen eingefärbten Fasern, welche im Träger eingebaut sind, vorliegen.

Gemäss einer ersten bevorzugten Ausführungsform der vorliegenden Erfindung handelt es sich bei der eingestrahlten elektromagnetischen Strahlung um UV-Strahlung. Insbesondere kann die Einstrahlung in einem Wellenlängenbereich von 200 bis 500 nm oder sogar in einem Bereich von 180 bis 500 nm stattfinden. Bevorzugt wird eine Einstrahlung im Bereich von 200 bis 400 nm oder 300 bis 400 nm. Entsprechend kann dann der Druck wenigstens einen Fluoreszenz- und/oder Phosphoreszenz-Farbstoff enthalten, welcher die UV-Strahlung wenigstens teilsweise in sichtbares Licht umwandelt. Beim Druck kann es sich insbesondere bevorzugt um ein Logo, ein Muster, oder einen Schriftzug oder eine Kombination dieser Elemente handeln. Wird beispielsweise UV-Strahlung zur Einstrahlung verwendet, so kann die Verifikation eines derartigen Sicherheitsmerkmals dadurch geschehen, dass entweder linear polarisiertes UV-Licht eingestrahlt wird, wobei die Polarisationsrichtung dieses UV-Lichtes rotiert (z. B. indem ein rotierender Polarisator unmittelbar vor die UV-Lichtquelle gesetzt wird). Bei Betrachtung im sichtbaren Bereich erscheinen und verschwinden im Wechselspiel dann die unter dem Polarisationsfilter liegenden fluoreszierenden Zeichen. Es stellt sich mit anderen Worten gewissermassen ein helldinkel oder ein/aus Effekt ein. Dieser Effekt ist sehr deutlich zu erkennen und erlaubt eine sichere Verifikation, auf der anderen Seite kann dieser Effekt nur mit sehr grossem Aufwand kopiert werden.

Insbesondere im Zusammenhang mit dieser Anwendungsform sind Polarisationsfilter von Interesse, bei denen sich die Absorption im Wesentlichen auf den Wellenlängenbereich der eingestrahlten Anregungstrahlung beschränkt und die im Wesentlichen im sichtbaren Bereich, d.h. typischerweise in einem Bereich von 400-800 nm, keine Absorption aufweisen und daher farblos erscheinen. Polarisationsfilter mit diesen Eigenschaften ermöglichen den beschriebenen Effekt im Sinne der vorliegenden Erfindung, ohne jedoch ein eventuell vorhandenes sichtbares Druckbild zu stören.

Die Bedruckung enthält vorzugsweise wenigstens einen photolumineszenten Farbstoff und/oder ein photolumineszentes Pigment oder eine Kombination von derartigen Komponenten. Dabei kann es sich um Farbstoffe wie z. 13. Pergasol Flavin 7G, Pergasol Gelb GA, etc. handeln, aber auch optische Aufheller wie z. B. Blankophor, Uvitex OB-One etc. können Anwendung finden. Auch auf Metallionen oder allgemein Metallen basierende Komponenten kommen in Frage. Selbstverständlich kann der Effekt durch die Verwendung von unterschiedlichen Bereichen mit unterschiedlichen Farben zusätzlich verbessert werden.

Die Polarisationsfolie weist vorzugsweise eine Dicke von im Bereich von 5 bis 200 µm insbesondere bevorzugt von 10 bis 75 µm auf. Dabei sollte die Polarisationsfolie vorzugsweise ein dichroisches Verhältnis von im Bereich von mindestens 3, insbesondere bevorzugt von mindestens 5 aufweisen, damit der eingangs genannte hell/dunkel Effekt auch gut hervortritt.

Bei der Polarisationsfolie kann es sich ausserdem um einen so genannten photolumineszenten Polarisator im Sinne von z. B. M. Eglin et al., "Ultra-high performance photoluminescent polarizers based on melt-processed polymer blends," J. Mater. Chem. 1999, vol. 9, p. 2221, handeln. Mit einer solchen Polarisationsfolie lässt sich ein interessanter Farbwechseteffekt erzielen, wenn sich die Emissionsfarbe der Polarisationsfolie von der Emissionsfarbe des Substrates oder der unterliegenden Bedruckung unterscheiden Wird ein Merkmal bestehend aus einem photolumineszenten Substrat und einem darüberliegend angeordneten photolumineszenten Polaristor unter polarisiertem UV-Licht betrachtet welches periodisch seine Polarisationsachse wechselt, wird ebenfalls periodisch wechselnd entweder die Emission der Polarisationsfolie oder die Emission des Substrates sichtbar. Wenn die Polarisationsrichtungen von Polarisationsfolie und Anregungslicht übereinstimmen, wird die Lichtenergie absorbiert und steht zur Anregung des Substrates nicht mehr zur Verfügung, weshalb nur die Emission der Polarisationsfolie sichtbar ist. Stehen hingegen die Polarisationsrichtungen von Polarisationsfolie und Anresungslicht senkrecht zueinander, erfolgt keine Wechselwirkung mit den Chromophoren der Polarisalionsfolie, weshalb die Anregungsenergie ungehindert zum Substrat durchdringt und dieses zur Phololumineszenz anregt. Eine derartige Polarisationsfolie sollte dabei im sichtbaren Bereich, oder wenigstens in jenem Bereich, in welchem das Substrat emittiert, nicht absorbieren, d.h. farblos sein.

Eine andere bevorzugte Ausführungsform der vorliegenden Erfindung ist dadurch gekennzeichnet, dass das Sicherheitsmerkmat über unmittelbar nebeneinander angeordnete Bereiche von Polarisationsfolie mit unterschiedlicher Polarisationsrichtung verfügt. So treten bei Betrachtung unter z. B. einem rotierenden Polarisationsfilter die Druckzeichen hinter diesen unterschiedlichen Bereichen auch in unterschiedlichen Zeitabschnitten hervor, was einen sehr interessanten Flick-Flack Effekt erzeugt. Dabei können die Polarisationsrichtungen von aneinander grenzenden Bereichen insbesondere bevorzugt orthogonal zueinander stehen, es ist aber auch möglich durch die Verwendung von mehreren Streifen mit sukzessive ändernder Polarisationsrichtung gewissermassen ein sich bewegendes Sujet bei Betrachtung unter einem rotierenden Polarisationsfilter zu erhalten.

Eine weitere bevorzugte Ausrtihrungsform der vorliegenden Erfindung zeichnet sich dadurch aus, dass das Sicherheitsmerkmal auf einem Trägermaterial aufgebracht ist, wobei der Druck wenigstens mittelbar auf dem Trägermaterial aufgedruckt ist, und die Polarisationsfolie über einen Haftvermittler auf diesem Druck verbunden ist. Diese Ausführungsform erweist sich als besonders einfach in der Herstellung, da das Trägermaterial in einem Standardverfahren einfach mit einer photolumineszenten Bedruckung versehen werden muss, und anschliessend z. B. eine mit einem Haftkleber (heiss oder kalt) versehene Polarisationsfolie (gewissermassen im Sinne eines Scotch-Tapes) auf diesem Druckbereich aufgeklebt werden muss.

Bei einer anderen bevorzugten Ausführungsform der vorliegenden Erfindung hingegen ist gewissermassen die photolumineszente Bedruckung auf der Polarisationsfolie aufgebracht. Sie zeichnet sich dadurch aus, dass das Sicherheitsmerkmal auf einem Trägermaterial aufgebracht ist, wobei der Druck auf der dem Trägermaterial zugewandten Seite der Polarisationsfolie angeordnet ist, und wobei die Polarisationsfolie mit der dem Druck zugewandten Seite über einen Haftvermittler auf dem Trägermaterial aufgebracht ist, wobei gegebenenfalls zwischen Druck und Haftvermittler eine Folie angeordnet ist. Mit anderen Worten kann z. B. bei dieser Ausführungsform eine mit einer photolumineszenten Bedruckung versehene und mit einem Haftkleber beschichtete Polarisationsfolie (Bedruckung zwischen Polarisationsfolie und Haftkleberschicht) einfach auf das Trägermaterial aufgespendet werden.

Vorzugsweise handelt es sich beim Haftvermittler um einen Leim, Kleister, Lack, Dispersionskleber, Lösungsmittelkleber, Reaktionskleber oder um einen Kontaktkleber, welche eine für den bestimnungsgemässen Gebrauch des Sicherheitsdokuments genügende Adhäsion aufweisen. Ausserdem sollte der Haftvermittler bei jener Ausführungsform, bei welcher der Haftvermittler zwischen Bedruckung und Polarisationsfolie angeordnet ist, darauf geachtet werden, dass der Haftvermittler in den verwendeten spektralen Regionen (z. B. UV und VIS) keine Absorptionseigenschatten aufweist, da ansonsten der Effekt geschmälert wird.

Das Sicherheitsmerkmal kann auf dem Träger angeordnet sein, wie oben beschreiben. Es ist auch möglich, das Sicherheitsmerkmal in einer Vertiefung oder Aussparung des Trägermaterials einzulassen, damit eine bündige Oberfläche des Sicherheitsdokuments gewährleistet ist. Noch eine weitere Ausführungsform der Erfindung ist entsprechend dadurch gekennzeichnet, dass das Sicherheitsmerkmal in einem Trägermaterial derart angeordnet ist, dass es von beiden Seiten des Trägermaterials und/oder in Durchsicht verifiziert werden kann. Dabei kann das Sicherheitsmerkmal einen Aufbau aufweisen, bei welchem wenigstens eine. Druckschicht auf beiden Seiten von einer Polarisationsfolie überdeckt ist, wobei die beiden Potarisationsfolien gleiche oder unterschiedliche Polarisationsrichtung aufweisen können. Befindet sich nur eine Druckschicht zwischen den beiden Polarisationsfolien, und sind die in dieser Druckschicht verwendeten Farben im sichtbaren Bereich transparent, so erscheint eine derartige Struktur ausschliesslich im sichtbaren Licht betrachtet als transparentes Fenster, während bei Einstrahlung z. B. mit UV-Licht plötzlich ein druck erscheint. Wenn dabei zusätzlich die beiden Polarisalionsfolien nicht die gleiche Polarisationsrichtung aufweisen, stellt sich ein interessanter Effekt ein, welcher unterschiedlich ist, je nachdem ob Betrachtung unter Einstrahlung von der gleichen Seite des Trägermaterials erfolgen, oder ob das Sicherheitsmerkmal in Durchsicht auf die UV-Lichtquelle betrachtet wird. Alternativ ist ist natürlich auch möglich, dass zwei Druckschichten angeordnet sind, weiche von einer Trennfolie getrennt sind. Diese Trennfolie kann im sichtbaren und/oder im UV-Bereich transparent oder durchsichtig ausgestattet sein.

Um die Polarisationsfolie vor äusserer Einwirkung zu schützen, kann es sich als nützlich erweisen, die Polarisationsfolie auf der dem Trägermaterial abgewandten Seite mit einer Deckfolie abzudecken.

Eine andere Ausführungsform der vorliegenden Erfindung zeichnet sich dadurch aus, dass zusätzlich die Polarisationsfolie auch auf der anderen, obenliegenden Oberfläche mit einem fluoreszierenden Druck versehen ist. Mit anderen Worten befindet sich dieser fluoreszierende Druck bei Betrachtung von der gleichen Seite wie die Einstrahlung nicht hinter der Polarisalionsfolie, und entsprechend bleibt dieser Druck unabhängig von der Position eines z. B. bei der Beobachtung verwendeten rotierenden Polarisationsfilters immer sichtbar. Dies kann zur interessanten Kontrasteffekten mit den periodisch ein/ausgehenden Signalen der hinter der Polarisalionsfolie angeordneten Bedruckung führen.

Weitere bevorzugte Ausführungsformen des Sicherheitsmerkmals sind in den abhängigen Ansprüchen beschrieben.

Ausserdem betrifft die vorliegende Erfindung ein Sicherheitsdokument enthaltend ein Sicherheitsmerkmal wie es oben beschrieben ist. Dabei kann es sich um eine Banknote, ein Wertpapier, einen Fahrschein, ein Verpackungsmaterial, etc., oder aber auch um eine Kreditkarte, Bankkarte etc. handeln.

Des Weiteren betrifft die vorliegende Erfindung ein Verfahren zur Herstellung eines Sicherheitsdokuments, wie es im vorstehenden Absatz genannt wird. Dabei wird insbesondere bevorzugt auf einem Trägermaterial zunächst der fluoreszierende Druck, insbesondere in Form eines Logos, Musters, oder eines Schriftzuges, aufgebracht, und anschliessend eine mit einem Haftvermittler versehene Polarisationsfolie auf den gedruckten Bereich aufgeklebt. Alternativ dazu wird ein Verfahren zur Verstellung eines derartigen Sicherheitsdokuments vorgeschlagen, welches sich dadurch auszeichnet, dass auf ein Trägermaterial ein bereits mit einem zwischen haftvermittler und Polarisationsfolie angeordneten fluoreszierenden Druck versehenes Sicherheitsmerkmal aufgeklebt wird.

Weitere bevorzugte Ausführungsformen des erfindungsgemässen Verfahrens zur Herstellung eines Sicherheitsdokuments sind in den entsprechenden abhängigen Ansprüche beschrieben.

Zuletzt betrifft die vorliegende Erfindung auch noch ein Verfahren zur Verifikation eines Sicherheitsmerkmals wie es eingangs beschrieben wurde oder eines Sicherheitsdokuments wie es oben genannt wird. Das Verfahren zur Verifikation ist dadurch gekennzeichnet, dass entweder linear polarisiertes UV-Licht eingestrahlt wird, dessen Polarisationsrichtung rotiert, oder dass unpolarisiertes UV-Licht eingestrahlt wird und die Beobachtung im sichtbaren Bereich durch einen rotierenden Polarisationsfilter geschieht. Dabei erscheint der bereits genannte hell/dunkel respektive ein/aus Effekt. Die Beobachtung kann dabei entweder auf der Seite im Auflicht des Sicherheitsdokuments erfolgen, von welcher die Einstrahlung geschieht, oder aber es kann eine Beobachtung in Durchsicht (Transmission) erfolgen.

### KURZE ERLÄUTERUNG DER FIGUREN

Die Erfindung soll nachfolgend anhand von Ausführungsbeispielen im Zusammenhang mit den Zeichnungen näher erläutert werden. Es zeigen:
- Fig. 1: a) einen Schnitt durch ein Sicherheitspapier mit Sicherheitsmerkmal, wobei die polarisierende Folie auf einen fluoreszierenden Träger aufgebracht ist; b) einen Schnitt durch ein Sicherheitspapier mit Sicherheitsmerkmal, wobei die polarisierende Folie auf eine fluoreszierende Bedruckung aufgebracht ist;
- Fig. 2: a) einen Schnitt durch ein Sicherheilspapier mit Sicherheitsmerkmal, wobei eine fluoreszierend bedruckte polarisierende Folie aufgebracht ist ; b) wie a), zusätzlich befindet sich aber zwischen der fluoreszierend bedruckten Folie und dem Haftvermittler eine weitere Folie.
- Fig.: 3 a) einen Schnitt durch ein in einem Sicherheitspapier integriertes Sicherheitsmerkmal; b) einen Schnitt durch ein in einem Sicherheitspapier integriertes, für den sichtbaren Bereich transparentes Sicherheitsmerkmal; c) einen Schnitt durch ein in einem Sielici-lleitspapier integriertes Sicherheitsmerkmal, welches auch über Bedruckung oberhalb der Polarisationsfolie verfügt;
- Fig. 4: Funktionsmechanismus bei Einstrahlung mit polarisiertem UV-Licht, wobei die Polarisationsrichtungen von UV-Licht und Polarisationsfolie a) parallel und b) orthogonal angeordnet sind;
- Fig. 5: Funktionsmechanismus bei Einstrahlung mit unpolarisiertem UV-Licht, wobei die Betrachtung durch einen Polarisationsfilter geschieht, dessen Polarisationsrichtung a) parallel zur Polarisationsrichtung der Polarisationsfolie und b) orthogonal zur Polarisationsrichtung der Polarisationsfolie ausgerichtet ist;
- Fig. 6: Funktionsmechanismus bei einer der Fig. 5 entsprechenden Anordnung, wobei die Polarisationsfolie Bereiche mit unterschiedlicher Polarisationsrichtung aufweist;
- Fig. 7: Schnitt durch eine kaschierte Polarisationsfaser mit Polarisierender Umhüllung; und
- Fig. 8: Strukturformeln der in den Beispielen verwendeten Farbstoffe.

### WEGE ZUR AUSFÜHRUNG DER ERFINDUNG

Fig. 1 zeigt ein erstes Ausführungsbeispiel der vorliegenden Erfindung. Es handelt sich dabei um einen Schnitt durch ein Sicherheitsdokument. Das Sicherheitsdokument verfügt über einen Träger 1. Der Träger 1 kann dabei ein Papier oder eine Kunststofffolie oder auch eine Mischform davon sein, oder eine Kunststoffschcibe (vgl. z.B. Kreditkarte). Der Träger enthält in diesem Ausführungsbeispiel selber einen Fluoreszenzfarbstoff oder ein Fluoreszenzpigment. Dieser Fluoreszenzfarbstoff/- pigment kann zum Beispiel bei einem Papierträger einfach im Papierherstellungsprozess beigegeben werden. Als Variante ist es auch möglich, Fasern mit einem Fluoreszenzfarbstoff einzufärben, und anschliessend diese Fasern beim Papierherstellungsprozess der Pulpe beizugeben, sodass anschliessend nur diese eingefärbten Fasern einen Fluoreszenzeffekt zeigen.

Als Farbstoffe kommen dabei die gängigen Fluoreszenzfarbstoffe oder Fluoreszenzpigmente in Frage, die Farbstoffe können dabei anorganischer oder organischer Natur sein, und können ausserdem auch Metalle oder Metallionen enthalten. In Trage kommen zum Beispiel z. B. Uvitex OB ONE (Aldrich 368590), Pergasol Gelb 8 GA (Ciba Speciality Chemicals), Tinopal ABP (Bayer), Oxonol (Aldrich 44052-3), Keystone Fluorescent Colors, etc.. Farbstoffe mit ähnlichen Eigenschaften können im Bereich der optischen Aufheller gefunden werden, so eignet sich z. B. Blankophor (Bayer) zur Erzeugung von blauen Farben.

Zwischen Träger und Polarisationsfolie befindet sich ein Haftvermittler 3, welcher eine feste Verbindung zwischen Trägermaterial 1 und Polarisationsfolie 2 sicherstellt. Der verwendete Haftvermittler sollte dabei in keinem der relevanten spektralen Bereiche eine signifikante Absorption aufweisen.

Die Polarisationsfolie 2 weist dabei eine Dicke von 10 bis 30 µm auf. Ihr Polarisalionsgrad beträgt ca. 18. Möglich ist auch ein dichroisches Verhältnis von ca. 5 oder höher. Derartige Polarisationsfilter können z. B. bei den Firmen Sumitomo oder Polaroid bezogen werden, oder können nach einem Standard Polymer Reck-Verfahren hergestellt werden.

Wichtig ist in diesem Zusammenhang, dass der Polarisationsfilter in den relevanten spektralen Bereichen tatsächlich polarisierend wirkt, nämlich z. B. bei Einstrahlung mit UV-Licht möglichst sowohl im UV-Bereich als auch im sichtbaren Bereich.

Fig. 1b) zeigt ein weiteres Ausführungsbeispiel, bei welchem ein photolumineszenter Druck 4 auf dem Träger 1 aufgebracht ist. Dieser Druck kann in einem Standard-Druckverfahren wie zum Beispiel Ink Jet, Tiefdruck, Offsetdruck etc. aufgebracht werden, und es kann sich dabei um Schrift, Bilder, Logos, Muster oder Kombinationen von derartigen Elementen handeln, und es können nebeneinander unterschiedliche Farben Anwendung finden. Über dem Druck 4 befindet sich zunächst

Ein derartiges Sicherheitsmerkmal kann hergestellt werden, indem nach der Bedruckung mit der Schicht respektive dem Druck 4 z. B. ab Rolle eine bereits mit dem Haftvermittler 3 versehene Polarisationsfolie 2 aufgespendet wird. Handelt es sich beim Haftvermittler um einen Kontaktkleber, so kann dies z. B. unter Verwendung eines Laminats geschehen, bei welchem Polarisationsfolie und Haftvermittler mit einer Trennfolie bedeckt sind, und diese Trennfolie kurz vor dem Aufspenden von der Polarisationsfolie derart getrennt wird, dass der Haftvermittler 3 an der Polarisationsfolie 2 verbleibt

Ein weiteres Ausführungsbeispiel ist in Fig. 2a) dargestellt. Hier befindet sich der Druck 4 nicht zwischen Haftvermittler 3 und Trägermaterial 1, sondern vielmehr zwischen Haftvermittler 3 und Polarisationsfolie 2. Ein derartiges Sicherheitsmerkmal kann z. B. auf ein unbedrucktes Trägermaterial 1 aufgespendet werden, wobei dann aber das Spendematerial bereits den fluoreszierenden Druck 4 zwischen Haftvermittler 3 und Polarisationsfolie 2 enthält. Wie in Fig. 2b) dargestellt, ist es möglich, um den Druck 4 nicht in direkten Kontakt mit dem Haftvermittler 3 kommen zu lassen, zwischen diesen beiden Schichten eine Folie 5 anzuordnen.

Ein weiteres Ausführungsbeispiel ist in Fig. 3a) dargestellt. Hierbei ist das Sicherheitsmerkmal in das Trägermaterial 1 gewissermassen eingebaut. Das Trägermaterial 1 weist im Bereich des Sicherheitsmerkmals ein Loch auf. Das Sicherheitsmerkmal verfügt über die gleiche Dicke wie das Trägermaterial. Das Sicherheitsmerkmal ist zur Oberseite durch eine obere Polarisationsfolie 6 begrenzt, und unmittelbar unterhalb dieser oberen Polarisationsfolie 6 ist eine obere fluoreszierende Druckschicht 8 angeordnet. Nun folgt nach unten, gewissermassen in der Mitte des Trägermaterials 1, eine Trennfolie 10. Diese Trennfolie kann entweder transparent oder undurchsichtig sein. Zur Unterseite hin folgt nun eine untere fluoreszierende Druckschicht 9, und das Sicherheitsmerkmal wird zu Unterseite durch eine untere Polarisationsfolie 7 abgeschlossen. Ein derartiges Sicherheitsmerkmal sicht je nach Betrachtungsseite unterschiedlich aus, sofern die beiden Druckschichten 8 und 7 nicht genau gleich ausgestaltet sind. Wird die Trennfolie 10 transparent ausgestaltet, so ist auch eine Betrachtung in Durchsicht möglich.

Fig. 3b) zeigt ein Ausführungsbeispiel, bei welchem wiederum das Sicherheitsmerkmal im Trägermaterial 1 in einem Fenster dieses Trägermaterials angeordnet ist. Hierbei ist nur eine fluoreszierende Druckschicht 4 zwischen zwei Polarisationsfolien 6 und 7 angeordnet. Ist hier z. B. der fluoreszierende Druck 4 im sichtbaren Bereich transparent, so erscheint das Sicherheitsmerkmal unter normalen Bedingungen als durchsichtiges Fenster. Wird es hingegen mit z. B. UV-Licht bestrahlt, und unter einem rotierenden Polarisationsfilter betrachtet, so zeigt sich der Effekt in gleichartiger Weise auf beiden Seiten, wenn sowohl Betrachtung als auch Einstrahlung von der gleichen Seite erfolgen. Werden die beiden Polarisationsfolien 6 und 7 in ihrer Polarisationsrichtung parallel angeordnet, so erscheint auch bei Betrachtung in Durchsicht (UV-Lichtquelle auf der einen Seite, Betrachtung von der anderen Seite) das Sicherheitsmerkmal im wesentlichen gleich, wie wenn Einstrahlung und Betrachtung von der gleichen Seite erfolgen. Werden die beiden Polarisationsfolie 6 und 7 aber z. B. orthogonal angeordnet, so wird bei Betrachtung in Durchsicht das Fenster einfach dunkel erscheinen, da zwei orthogonal zueinander angeordnete Polarisatoren kein Licht hindurchlassen. Der Druck 4 wird dabei nicht sichtbar sein, wenn der Farbstoff im sichtbaren Bereich eine polarisierte Emission zeigt, welche parallel zu Polarisationsrichtung der Einstrahlung erfolgt. Wenn der Farbstoff aber bei polarisierter Einstrahlung (die Einstrahlung ist wegen der darüber angeordneten Polarisationsfolie immer polarisiert) eine unpolarisierte Emission im sichtbaren Bereich zeigt, dass ist auch bei gekreuzt angeordneten Polarisationsfolien bei derartiger Durchsicht der Druck, wenn auch ggf. abgeschwächt, sichtbar.

Ein noch komplexeres Ausführungsbeispiel ist in Fig. 3c) dargestellt. Im wesentlichen handelt es sich dabei um ein Ausführungsbeispiel gem. Fig. 3b) wobei aber zusätzlich aussenscitig auf den beiden Polarisationsfolien 6 und 7 jeweils ein weiterer fluoreszierender Druck 12 angeordnet ist. Dieser Druck 12 wird, wenn Beobachtung und Einstrahlung von der gleichen Seite des Trägermaterials 1 erfolgen, keinen hell/dunkel respektive ein/aus Effekt zeigen, da der jeweilige Polarisationsfilter nicht darüber angeordnet ist. Wird ein derartiges Sicherheitsmerkmal aber in Durchsicht betrachtet, so werden auch diese Drucke 12, wenn auf der vom Betrachter abgewandten Seite angeordnet, den ein/aus Effekt zeigen, sofern die beiden Polarisationsfolien 6 und 7 parallel angeordnet sind.

Fig. 4 zeigt das Verfahren zur Verifikation eines derartigen Sicherheitsmerkmals, wobei mit linear polarisiertem UV-Licht 13 eingestrahlt wird. Das polarisierte UV-Licht 13 weist eine Polarisationsrichtung auf, welche mit dem Pfeil 14 dargestellt ist. Das Sicherheitsdokument verfügt wiederum über ein Trägermaterial 1, auf welchem ein fluoreszierender Druck 4 hinter einer Polarisationsfolie 2 angeordnet ist. Die Polarisationsrichtung der Polarisationsfolie 2 ist mit dem Pfeil 17 angedeutet. Wie in Fig. 4a) dargestellt, ergibt sich, wenn die Polarisationsrichtung 14 des eingestrahlten UV-Lichtes und die Polarisationsrichtung 17 der Polarisalionsfolie 2 parallel angeordnet sind, eine Sichtbarkeit der Bedruckung 4 im sichtbaren Bereich, wie dies durch den Pfeil 15 beim Betrachter 16 angedeutet ist.

Steht hingegen die Polarisationsrichtung 14 des eingestrahlten UV-Lichts 13 senkrecht zur Polarisationsrichtung 17 der Polarisationsfolie 2, wird kein sichtbares Licht von der Bedruckung 4 emittiert und für den Betrachter 16 erkennbar. Entsprechend wird alternierend der Schriftzug erscheinen und wieder verschwinden, wenn die Polarisationsrichtung 14 sukzessive rotiert wird. Dies ist z. B. möglich, indem einer UV-Lichtquelle ein Polarisationsfilter vorgeschaltet wird, welcher mit einer bestimmten Geschwindigkeit rotiert.

Fig. 5 zeigt eine alternative Methode der Verifikation des Sicherheitsmerkmals. Hier handelt es sich um unpolarisiertes UV-Licht 18, das eingestrahlt wird. Das UV Licht wird beim Hindurchtreten durch die Polarisalionsfolie 2 linear polarisiert, trifft auf die Bedruckung 4, wird dort in sichtbares Licht umgewandelt, und tritt in Richtung des Betrachters aus, wobei es eine Polarisationsrichtung aufweist, welche parallel zur Polarisationsrichtung der Polarisationsfolie 2 ist. Betrachtet der Betrachter 16 nun dieses Signal mit Hilfe eines Polarisationsfilters 19, und ist dieser Polarisationsfilter 19 mit seiner Polarisationsrichtung 20 parallel zur Polarisationsrichtung 17 der Polarisafionsfolie 2 ausgerichtet, so wird der Betrachter den Schriftzug wahrnehmen (Situation in Fig. 5a). Sind hingegen die Polarisationsrichtung 20 des Polarisationsfilters 19 und die Polarisationsrichtung 17 der Polarisalionsfolie 2 orthogonal angeordnet, wird der Betrachter kein Signal des Schriftzugs 4 sehen (Situation Fig. 5b).

Fig. 6 zeigt ein Ausführungsbeispiel analog zu dem in Fig. 5 dargestellten, wobei hier aber die Polarisationsfolie 2 über Bereiche 2a und 2b verfügt, welche unterschiedliche Polarisationsrichtungen 17a respektive 17b aufweisen. Entsprechend wird ein hinter dieser Polarisationsfolie 2 angeordneter Druck 4 je nach relativer Anordnung der Polarisationsrichtung 17a respektive 17b des Bereichs 2a respektive 2b und der Polarisationsrichtung 20 des Polarisationsfilters 19 erscheinen. Wenn, wie in diesem Ausführungsbeispiel dargestellt, die beiden Polarisationsrichtungen 17a und 17b orthogonal zueinander angeordnet sind, wird ein Schriftzug jeweils entweder gerade verschwunden sein oder gerade sichtbar sein, d. h. ein Teil des Schriftzug wird immer sichtbar sein, wobei der Schriftzug ggf. bei Anordnung der Polarisationsrichtungen 17 und 20 im Bereich von 45 Grad als gesamtes ebenfalls leicht sichtbar sein könnte.

Auch im Zusammenhang mit faserförmigen Sicherheitselementen (Melierfasern) lässt sich die vorliegende Erfindung insbesondere im Bereich von Banknoten oder ähnlichem anwenden. So zeigt beispielsweise Fig. 7 einen Schnitt durch eine kaschierte Melierfaser 22. Dabei dient als fluoreszierendes Substrat gewissermassen der eigentliche Kern 24 der Melierfaser, welcher beispielsweise aus einem Kunststoff oder auch aus Lyocell oder einer Naturfaser bestehen kann. Der Kern 24 wird beispielsweise in einem Farbstoff getränkt respektive versetzt, welcher die gewünschte Umwandlung von Licht ausserhalb des sichtbaren Bereiches in Licht innerhalb des sichtbaren Bereiches umzuwandeln in der Lage ist. Der Farbstoff kann dabei beispielsweise bei Verwendung eines polymeren Werkstoffes vor oder nach dem Aufschmelzen vor dem Extrusionsprozess beigegeben werden, es ist aber auch möglich, nach der Formgebung die Farbe einzubringen.

Um diesen Kern 24 ist gewissermassen eine Polarisationsfolie 23, mehr im Sinne einer Umhüllung, angeordnet. Diese umhüllende Polarisationsfolie 23 kann beispielsweise zusammen mit dem Kern 24 in einem Koextrusionsprozess erzeugt werden, wobei anschliessend an diesen Koextrusionsprozess die mehrschichtige Faser gereckt werden muss, damit die Schicht 23 tatsächlich die gewünschte polarisierende Wirkung entfaltet.

Anfolgend werden einige experimentelle Beispiele der Herstellung von Polarisationsfolien angegeben, welche im sichtbaren Bereich im wesentlichen keine Absorption zeigen, d. h. im wesentlichen farblos sind, und welche ausserhalb des sichtbaren Spektrums, d. h. konkret im Bereich von kürzeren Wellenlängen, d. h. im UV-Bereich eine polarisierte Absorption zeigen. Die zugehörigen Strukturformeln zu den in den Beispielen angegebenen Farbstoffen sind in Fig. 8 angegeben.

### BEISPIEL 1

Eine Mischung aus 1 g K₂CO₃ (7.2 mmol) und 5 mL wasserfreiem Dimethylformamid wurde unter Argon-Atmosphäre bei 70 °C für 10 min gerührt. 933.9 mg (4.7 mol) *p-*Phenylazophenol wurden beigegeben, 1.46 g (5.8 mmol) 1-Bromdodecane wurden zu der gerührten Mischung gegeben. Die Mischung wurde für 3 h bei 70 °C gerührt. Anschliessend wurde die Mischung auf Raumtemperatur abgekühlt, mit Wasser versetzt (3x 100 mL) und mit Dichlormethan extrahiert (150 mL). Die organische Phase wurde über MgSO4 getrocknet, filtriert, und das Lösungsmittel wurde am Vakuum abrotiert. Die erhaltenen orangefarbenen Substanz wurde aus Methanol umkristallisiert. Es wurden 1206.0 mg (3.3 mmol, 70%) (4-Dodecyloxy-phenyl)-phenyl-diazen (Ex 1) mit einem Schmelzpunkt von 77 °C erhalten. Durch Schmelzcompoundierung bei 180 °C wurde ein Blend aus Linear Low Density Polyethylen (LLDPE) mit 0.2 % w/w des Farbstoffes hergestellt, woraus bei 180 °C isotrope Filme mit 100 µm Dicke gepresst wurden. Diese Filme wurden bei Temperaturen bis 120 °C auf eine Verstreckrate l/l₀ (Endlänge/Ausgangslänge) von 8 gereckt. Diese Filme zeigten ein Absorptionsmaximum um 351 nm und ein dichroisches Verhältnis von 15.8.

Die so hergestellte Polarisationsfolie zeigt im wesentlichen oberhalb von 400 nm keine Absorption, d. h. im sichtbaren Spektrum zeigt sie so gut wie keine Absorption. Entsprechend erscheint eine derartige Folie im sichtbaren Bereich transparent und farblos

### BEISPIEL 2

202.8 mg (1.03 mmol) p-phenylazoaniline wurden in 50 mL Accton gelöst. 10 mL 2 M HCl und 50 mL H₂O wurden gemischt und dieser Lösung zugefügt. Die Lösung wurde auf 5 °C abgekühlt. Eine Lösung aus 105.8 mg (1.5 mmol) NaNO₂ in 50 mL H₂O wurde langsam unter Rühren zur Phenylazoaniline-Lösung zugefügt, bis der Iodstärkepaier-Test einen geringen Überschuss an salpetriger Säure anzeigte (nach Zugabe von of 34 g der NaNO₂-Lösung). Eine Lösung von 125.6 mg (1.3 mmol) phenol in 50 mL H₂O und 50 mL 0.1 M NaHCO₃ wurde hergestellt und auf 5 °C abgekühlt. Zu dieser Lösung wurde unter Rühren die Lösung aus diazotiertem Phenylazoanilin beigegeben, woraufhin ein brauner Niederschlag ausfiel. Der pH der Mischung wurde durch Zugabe von 1 M NaOH auf 7.5 gehalten. Nach vollständiger Zugabe der Lösung aus diazotiertem Phenylazoanilin wurde der gebildete Niederschlag am Vakuum abfiltriert und bei 80°C/100 mbar getrocknet. Es wurden 304.0 mg (1.0 mmol, 97%) 4-(4-phenylazo-phenylazo)-phenol erhalten. 151.9 mg (0.5 mmol) of dieses Zwischenprodukts wurde nach der Methode wie in Beispiel 1 beschrieben mit 187.3 mg (0.75 mmol) 1-Bromdodecan verethert. Nach Rekristallisation aus Ethanol wurden 199.0 mg (0.4 mmol, 84% bezogen auf 4-(4-phenylazo-phenylazo)-phenol) des Produktes 4-(4-Phenylazo-phenylazo)-phenol dodecyl ether (Ex 2) als dunkeloranges, kristallines Pulver mit einem Schmelzpunkt von 123 °C erhalten. Gereckte Filme (LLDPE, 0.2% w/w, l/l₀=8) hergestellt nach der Methode in Beispiel 1 zeigten ein Absorptionsmaximum um 393 nm mit einem dichroischen Verhältnis über 100.

Die so hergestellte Polarisationsfolie zeigt bei Wellenlängen oberhalb von 500nm im wesentlichen keine Absorption. Entsprechend erscheint sie transparent mit einem leichten Gelbstich.

### BEISPIEL 3

Eine Mischung aus 2.53 g (18.2 mmol) *p*-nitrophenol und 2.5 mL H₂O wurde auf 120 °C erhitzt und mit 11.3 g (45.0 mmol) KOH versetzt. Die Mischung wurde über eine Zeit von 30 min auf 220 °C erhitzt, worauf sich unter Blasenbildung eine hochviskose, dunkelbraune Mischung bildete. Die Mischung wurde für weitere 30 min bei 220 °C gehalten, bis die Gasentwicklung abgeklungen war. Die Mischung wurde auf Raumptemperatur abgekühlt, in 150 mL H₂O gelöst und mit konz. HCl auf pH 4 angesäuert. Die Reaktionsprodukte wurden mit Dimethylether extrahiert (3x 100 mL), und die kombinerten organischen Phasen wurden über MgSO₄ getrocknet, filtriert, und das Lösungsmittel abrotiert. Die erhaltenen braune Substanz wurde aus Ethanol/H₂O (1:1) umkristallisiert. Die erhaltenen braunen Kristalle wurden bei 80°C/100 mbar getrocknet. Es wurden 964.0 mg (4.5 mmol, 50%) 4,4'-dihydroxyazobenzol erhalten. 155.5 mg (0.7 mmol) dieses Zwischenprodukts wurden mit 438.5 mg (1.76 mmol) 1-Bromdodecan nach der Methode in Beispiel 1 verethert. 366 mg (0.7 mmol, 92% bezogen auf 4,4'-dihydroxyazobenzol) des Produktes *Bis*-(4-dodecyloxy-phenyl)-diazene (Ex 3) wurde als weiches, kristallines Pulver mit einem Schmelzpunkt von 112 °C erhalten. Gereckte Filme (LLDPE, 0.2% w/w, l/l₀=8) hergestellt nach der Methode in Beispiel 1 zeigten ein Absorptionsmaximum um 359 nm mit einem dichroischen Verhältnis über 100.

Diese Folie zeigt im wesentlichen keine Absorption oberhalb von 420nm. Sie erscheint im sichtbaren Bereich transparent und farblos.

### BEISPIEL 4

151.4 mg (0.7 mmol) 4,4'-dihydroxyazobenzol (Synthese beschrieben in Beispiel 2) wurden in 10 mL wasserfreiem Pyridin gelöst. 440.0 mg (1.8 mmol) 4-hexyloxylbenzoylchlorid wurden unter Rühren bei Raumtemperatur beigegeben. Nach 2 h, wurde die Mischung mit H₂O versetzt (3x 100 mL) und mit CH₂Cl₂ extrahiert (150 mL). Die organische Phase wurde über MgSO₄ getrocknet, filtriert, und das Lösungsmittel wurde abrotiert. Die erhaltene orangefarbene Substanz wurde aus Methanol/Chloroform (1:1) rekristallisiert. Nach Trocknung bei 80°C/100 mbar wurden 425.0 mg (0.7 mmol, 68%) des Produktes Azodi-4,1-[4-(hexyloxy)]benzesäure-phenylester (Ex 4) als leuchtend orange Kristalle mit einem Schmelzpunkt von 172 °C erhalten. Gereckte Filme (LLDPE, 0.2% w/w, l/l₀=8) hergestellt nach der Methode in Beispiel 1 zeigten ein Absorptionsmaximum um 345 nm mit einem dichroischen Verhältnis über 100. Filme basierend auf Nylon 12 mit 0.2% w/w des Farbstoffes wurden nach derselben Methode bei 240 °C hergestellt und bei 110 °C auf einen Verstreckgrad von 4 gereckt. Diese Filme zeigten ein Absorptionsmaximum um 365 nm mit einem dichroischen Verhältnis von 6.5. Filme basierend auf Polyethylenterephthalat (PET) mit 0.2% w/w des Farbstoffes wurden nach derselben Methode bei 280 °C hergestellt und bei 180 °C auf einen Verstreckgrad von 4 gereckt. Diese Filme zeigten ein Absorptionsmaximum um 346 nm mit einem dichroischen Verhältnis von 19.

Diese Polarisationsfolie zeigt oberhalb von 400nm keine Absorption und erscheint entsprechend im sichtbaren Bereich transparent und farblos.

### BEISPIEL 5

200.7 mg (0.95 mmol) 4,4'-Azodianilin wurden mit Hexyloxybenzoylchlorid gemäss der Vorschrift in Beispiel 4 reagiert. Rekristallistation aus Dimethylsulfoxid lieferte 534.2 mg (91%) des Produktes N,N'-(Azodi-4,1-phenylen)bis-benzamid (Ex 5) als braun-gelbe Plättchen mit einem Schmelzpunkt von 313 °C. Filme basierend auf Nylon 12 mit 0.2% w/w des Farbstoffes wurden nach der Methode beschrieben in Beispiel 4 bei 240 °C hergestellt und bei 110 °C auf einen Verstreckgrad von 4 gereckt. Diese Filme zeigten ein Absorptionsmaximum um 385 nm mit einem dichroischen Verhältnis von 17. Filme basierend auf Polyethylenterephthalat (PET) mit 0.2% w/w des Farbstoffes wurden nach derselben Methode bei 280°C hergestellt und bei 180°C auf einen Verstreckgrad von 4 gereckt. Diese Filme zeigten ein Absorptionsmaximum um 335 nm mit einem dichroischen Verlältnis von 27.

Diese Polarisationsfolie zeigt ebenfalls oberhalb von 400nm im wesentlichen keine Absorption und erscheint im sichtbaren Bereich transparent und farblos.

### BEZUGSZEICHENLISTE

- 1: Trägermaterial, Sicherheitspapier
- 2: Polarisationsfolie
- 3: Haftvermittler
- 4: fluoreszierender Druck
- 5: Folie
- 6: obere Polarisationsfolie
- 7: untere Polarisationsfolie
- 8: obere fluoreszierende Druckschicht
- 9: untere fluoreszierende Druckschicht
- 10: Trennfolie
- 11: Deck folie
- 12: fluoreszierender Druck, oberhalb von Polarisationsfolie
- 13: eingestrahltes UV-Licht, linear polarisiert
- 14: Polarisationsrichtung von 13
- 15: emittiertes, sichtbares Licht
- 16: Betrachter
- 17: Polarisationsrichtung von 2
- 18: eingestrahltes, unpolarisiertes Licht
- 19: Polarisalionstlter
- 20: Polarisationsrichtung von 19
- 21: emittiertes, sichtbares Licht
- 22: Melierfaser
- 23: umhüllende Polarisationsfolie
- 24: Kern der Melierfaser

## Patentansprüche

1. Sicherheitsmerkmal für ein Sicherheitsdokument bei welchem die Authentizität durch Einstrahlung von elektromagnetischer Strahlung (13,18) in einem spektralen Bereich ausserhalb des sichtbaren Bereiches festgestellt werden kann,
**dadurch gekennzeichnet, dass**
das Sicherheitsmerkmal einen Druck (4,8,9) und/oder einen Träger (1,24) und/oder eine Beschichtung aufweist, welche(r) die eingestrahlte elektromagnetische Strahlung (13,18) in sichtbares Licht (15, 21) umwandelt, wobei der Druck (4,8,9) respektive der Träger (1) oder die Beschichtung wenigstens mittelbar von einer Polarisationsfolie (2,6,7,23) überdeckt ist.

2. Sicherheitsmerkmal gem. Anspruch 1, **dadurch gekennzeichnet, dass** das Sicherheitsmerkmal einen Träger (1,24) aufweist, in welchem chemische Funktionen eingebaut sind, welche die eingestrahlte elektromagnetische Strahlung (13,18) in sichtbares Licht (15, 21) umwandeln, wobei es sich bevorzugt bei diesen chemischen Funktionen um im Träger (1,24) eingebaute Fluoreszenz- und/oder Phosphoreszenz-Farbstoffe handelt, und wobei diese insbesondere bevorzugt in Form von mit diesen Farbstoffen eingefärbten Fasern, welche im Träger (1,24) eingebaut sind, handelt.

3. Sicherheitsmerkmal gem. einem der vorhergehenden Ansprüche, **dadurch gekennzeichnet, dass** es sich bei der eingestrahlte elektromagnetischen Strahlung (13,18) um UV-Strahlung handelt, und dass der Druck (4,8,9), der Träger (1,24) und/oder die Beschichtung wenigstens einen Fluoreszenz- und/oder Phosphoreszenz-Farbstoff und/oder -Pigment enthält, welcher die UV-Strahlung wenigstens teilweise in sichtbares Licht umwandelt, wobei es sich beim Druck (4,8,9) insbesondere bevorzugt um ein Logo, ein Muster, oder einen Schriftzug oder eine Kombination dieser Elemente handelt.

4. Sicherheitsmerkmal nach einem der vorhergehenden Ansprüche, **dadurch gekennzeichnet, dass** die Polarisationsfolie (2,6,7, 23) im sichtbaren Bereich, d. h. insbesondere im Bereich zwischen 400 und 800 nm, im wesentlichen farblos und transparent ist.

5. Sicherheitsmerkmal nach einem der vorhergehenden Ansprüche, **dadurch gekennzeichnet, dass** die Bedruckung (4,8,9) und/oder der Träger (1, 24) und/oder die Beschichtung wenigstens einen photolumineszenten Farbstoff oder eine Kombination von derartigen Farbstoffen enthält.

6. Sicherheitsmerkmal gem. einem der vorhergehenden Ansprüche, **dadurch gekennzeichnet, dass** die Polarisationsfolie (2,6,7, 23) eine Dicke von im Bereich von 5 bis 200 µm insbesondere bevorzugt von 10 bis 75 µm, und/oder ein dichroisches Verhältnis von im Bereich von grösser als 3, insbesondere bevorzugt von grösser als 5 oder sogar 7 aufweist.

7. Sicherheitsmerkmal nach einem der vorhergehenden Ansprüche, **dadurch gekennzeichnet, dass** es sich bei der Polarisationsfolie (2,6,7, 23) um eine photolumineszente Polarisationsfolie (2,6,7,23) handelt, wobei bevorzugt die Emissionsfarbe der photolumineszenten Polarisationsfolie (2,6,7, 23) eine andere ist als die Emissionsfarbe des photolumineszenten Farbstoffes, respektive der Kombination von derartigen Farbstoffen, der Bedruckung (4,8,9) und/oder des Trägers (1, 24) und/oder der Beschichtung.

8. Sicherheitsmerkmal gem. einem der vorhergehenden Ansprüche, **dadurch gekennzeichnet, dass** das Sicherheitsmerkmal über unmittelbar nebeneinander angeordnete Bereiche (2a,2b) von Polarisationsfolie mit unterschiedlicher Polarisationsrichtung (17a,17b) verfügt, wobei die Polarisationsrichtungen (17a,17b) von aneinander grenzenden Bereichen (2a,2b) insbesondere bevorzugt orthogonal zueinander stehen.

9. Sicherheitsmerkmal gem. einem der vorhergehenden Ansprüche, **dadurch gekennzeichnet, dass** es auf einem Trägermaterial (1) aufgebracht ist, wobei der Druck (4) wenigstens mittelbar auf dem Trägermaterial (1) aufgedruckt ist, und die Polarisationsfolie (2) über einen Haftvermittler (3) auf diesem Druck (4) befestigt ist.

10. Sicherheitsmerkmal gem. einem der vorhergehenden Ansprüche, **dadurch gekennzeichnet, dass** eine photolumineszente Bedruckung auf der Polarisationsfolie aufgebracht ist.

11. Sicherheitsmerkmal gem. einem der Ansprüche 1 bis 8 oder 10, **dadurch gekennzeichnet, dass** es auf einem Trägermaterial (1) aufgebracht ist, wobei der Druck (4) auf der dem Trägermaterial (1) zugewandten Seite der Polarisationsfolie (2) angeordnet ist, und wobei die Polarisationsfolie (2) mit der dem Druck (4) zugewandten Seite über einen Haftvermittler (3) auf dem Trägermaterial (1) aufgebracht ist, wobei gegebenenfalls zwischen Druck (4) und Haftvermittler (3) eine Folie (5) angeordnet ist.

12. Sicherheitsmerkmal gem. einem der Ansprüche 9 oder 11, **dadurch gekennzeichnet, dass** es sich beim Haftvermittler (3) um einen Leim, Kleister, Lack, Dispersionskleber, Lösungsmittelkleber, Reaktionskleber oder um einen Kontaktkleber handelt, welche eine für den bestimmungsgemässen Gebrauch des Sicherheitsdokuments genügende Adhäsion aufweisen.

13. Sicherheitsmerkmal gem. einem der Ansprüche 1 bis 8, **dadurch gekennzeichnet, dass** es in einem Trägermaterial (1) derart angeordnet ist, dass es von beiden Seiten des Trägermaterials (1) und/oder in Durchsicht verifiziert werden kann,

14. Sicherheitsmerkmal gem. Anspruch 13, **dadurch gekennzeichnet, dass** es einen Aufbau aufweist, bei welchem wenigstens eine Druckschicht (4,8,9) auf beiden Seiten von einer Polarisationsfolie (6, 7) überdeckt ist, wobei die beiden Polarisationsfolien (6, 7) gleiche oder unterschiedliche Polarisationsrichtung aufweisen können.

15. Sicherheitsmerkmal gem. Anspruch 13, **dadurch gekennzeichnet, dass** zwei Druckschichten (8,9) angeordnet sind, welche von einer Trennfolie (10) getrennt sind.

16. Sicherheitsmerkmal gem. einem der vorhergehenden Ansprüche, **dadurch gekennzeichnet, dass** die Polarisationsfolie (2,6,7) auf der dem Trägermaterial (1) abgewandten Seite mit einer Deckfolie (11) abgedeckt ist.

17. Sicherheitsmerkmal gem. einem der vorhergehenden Ansprüche, **dadurch gekennzeichnet, dass** die Polarisationsfolie (2,6,7) auch auf der anderen Oberfläche mit einem fluoreszierenden Druck (12) versehen ist.

18. Sicherheitsmerkmal nach einem der vorhergehenden Ansprüche, **dadurch gekennzeichnet, dass** es sich beim Träger (24) um eine Faser einer Länge im Bereich von 1 bis 20 mm insbesondere bevorzugt aus einem Kunststoff handelt, und dass die Polarisationsfolie (23) diesen Träger (24) umhüllt.

19. Sicherheitsdokument enthaltend ein Sicherheitsmerkmal gem. einem der Ansprüche 1 bis 18, wobei es sich beim Sicherheitsdokument insbesondere bevorzugt um eine Banknote, ein Wertpapier, einen Fahrschein, oder ein Verpackungsmaterial handelt.

20. Verfahren zur Herstellung eines Sicherheitsdokuments gem. Anspruch 19, **dadurch gekennzeichnet, dass** im Fall einer Bedruckung (4) oder Beschichtung, auf einem Trägermaterial (1) zunächst der fluoreszierende Druck (4) respektive die Beschichtung, insbesondere in Form eines Logos, Musters, oder eines Schriftzuges, aufgebracht wird, und anschliessend eine mit einem Haftvermittler (3) versehene Polarisationsfolie (2) auf den gedruckten/beschichteten Bereich aufgeklebt wird, und dass im Fall eines Trägers mit fluoreszierenden Komponenten auf diesen Träger direkt eine mit einem Haftvermittler (3) versehene Polarisationsfolie (2) aufgeklebt wird.

21. Verfahren zur Herstellung eines Sicherheitsdokuments gem. Anspruch 19, **dadurch gekennzeichnet, dass** auf ein Trägermaterial (1) ein bereits mit einem zwischen Haftvermittler (3) und Polarisationsfolie (2) angeordneten fluoreszierenden Druck (4) versehenes Sicherheitsmerkmal aufgeklebt wird.

22. Verfahren zur Verifikation eines Sicherheitsmerkmals gem. einem der Ansprüche 1 bis 18 oder eines Sicherheitsdokuments gem. Anspruch 19, **dadurch gekennzeichnet, dass** entweder linear polarisiertes UV-Licht (13) eingestrahlt wird, dessen Polarisationsrichtung rotiert, oder dass unpolarisiertes UV-Licht (18) eingestrahlt wird und die Beobachtung im sichtbaren Bereich durch einen rotierenden Polarisationsfilter (19) geschieht, wobei die Beobachtung entweder auf der Seite des Sicherheitsdokuments erfolgt, von welcher die Einstrahlung geschieht, oder eine Beobachtung in Transmission erfolgt.

## Claims

1. A security feature for a security document in which the authenticity can be determined by means of irradiation with electromagnetic radiation (13, 18) in a spectral range outside the visible range, **characterized in that** the security feature has a print (4, 8, 9) and/or a substrate (1, 24) and/or a coating which converts the incident electromagnetic radiation (13, 18) into visible light (15, 21), the print (4, 8, 9) or the substrate (1) or the coating being covered, at least indirectly, by a polarization film (2, 6, 7, 23).

2. The security feature as claimed in claim 1, **characterized in that** the security feature has a substrate (1, 24) in which chemical functions are incorporated which convert the incident electromagnetic radiation (13, 18) into visible light (15, 21), these chemical functions preferably being fluorescent and/or phosphorescent dyes incorporated in the substrate (1, 24), and these being in particular preferably in the form of fibers dyed with these dyes, which are incorporated in the substrate (1, 24).

3. The security feature as claimed in one of the preceding claims, **characterized** that the incident electromagnetic radiation (13, 18) is UV radiation, and in that the print (4, 8, 9), the substrate (1, 24) and/or and the coating contains at least one fluorescent and/or phosphorescent dye and/or pigment which converts the UV radiation at least partly into visible light, the print (4, 8, 9) being in particular preferably a logo, a pattern or a line of text or a combination of these elements.

4. The security feature as claimed in one of the preceding claims, **characterized in that** the polarization film (2, 6, 7, 23) is substantially colorless and transparent in the visible range, that is to say in particular in the range between 400 and 800 nm.

5. The security feature as claimed in one of the preceding claims, **characterized in that** the printing (4, 8, 9) and/or the substrate (1, 24) and/or the coating contains at least one photoluminescent dye or a combination of such dyes.

6. The security feature as claimed in one of the preceding claims, **characterized in that** the polarization film (2, 6, 7, 23) has a thickness of in the range from 5 to 200 µm, in particular preferably from 10 to 75 µm, and/or a dichroic ratio of in the range of greater than 3, in particular preferably of greater than 5 or even 7.

7. The security feature as claimed in one of the preceding claims, **characterized in that** the polarization film (2, 6, 7, 23) is a photoluminescent polarization film (2, 6, 7, 23), the emission color of the photoluminescent polarization film (2, 6, 7, 23) preferably being a different one from the emission color of the photoluminescent dye or, respectively, of the combination of such dyes, of the printing (4, 8, 9) and/or of the substrate (1, 24) and/or of the coating.

8. The security feature as claimed in one of the preceding claims, **characterized in that** the security feature has regions (2a, 2b) of polarization film with different polarization direction (17a, 17b) arranged directly beside one another, the polarization directions (17a, 17b) of mutually adjacent regions (2a, 2b) in particular preferably being orthogonal to one another.

9. The security feature as claimed in one of the preceding claims, **characterized in that** it is applied to a substrate material (1), the print (4) being printed at least indirectly onto the substrate material (1) and the polarization film (2) being fixed to this print (4) via an adhesion promoter (3).

10. The security feature as claimed in one of the preceding claims, **characterized in that** a photoluminescent printing is applied to the polarization film.

11. The security feature as claimed in one of claims 1 to 8 or 10, **characterized in that** it is applied to a substrate material (1), the print (4) being arranged on the side of the polarization film (2) facing the substrate material (1), and the polarization film (2) being applied to the substrate material (1) via an adhesion promoter (3) with the side facing the print (4), if appropriate a film (5) being arranged between print (4) and adhesion promoter (3).

12. The security feature as claimed in either of claims 9 and 11, **characterized in that** the adhesion promoter (3) is a glue, paste, varnish, adhesive emulsion, solvent adhesive, reaction adhesive or a contact adhesive, which have adequate adhesion for the proper use of the security document.

13. The security feature as claimed in one of claims 1 to 8, **characterized in that** it is arranged in a substrate material (1) in such a way that it can be verified from both sides of the substrate material (1) and/or in transmitted light.

14. The security feature as claimed in claim 13, **characterized in that** it has a structure in which at least one printed layer (4, 8, 9) is covered on both sides by a polarization film (6, 7), it being possible for the two polarization films (6, 7) to have identical or different polarization directions.

15. The security feature as claimed in claim 13, **characterized in that** two printed layers (8, 9) are arranged, which are separated by a separating film (10).

16. The security feature as claimed in one of the preceding claims, **characterized in that** the polarization film (2, 6, 7) is covered with a covering film (11) on the side facing away from the substrate material (1).

17. The security feature as claimed in one of the preceding claims, **characterized in that** the polarization film (2, 6, 7) is also provided with a fluorescent print (12) on the other surface.

18. The security feature as claimed in one of the preceding claims, **characterized in that** the substrate (24) is a fiber with a length in the range from 1 to 20 mm, in particular preferably of a plastic, and **in that** the polarization film (23) envelops this substrate (24).

19. A security document containing a security feature as claimed in one of claims 1 to 18, the security document preferably being in particular a banknote, a security, a ticket or a packaging material.

20. A method for the production of a security document as claimed in claim 19, **characterized in that**, in the case of a printing (4) or coating, first of all the fluorescent print (4) or, respectively, the coating is applied to a substrate material (1), in particular in the form of a logo, pattern or a line of text, and then a polarization film (2) provided with an adhesion promoter (3) is adhesively bonded to the printed/coated region, and **in that**, in the case of a substrate with fluorescent components, a polarization film (2) provided with an adhesion promoter (3) is adhesively bonded directly to this substrate.

21. The method for the production of a security document as claimed in claim 19, **characterized in that** a security feature already provided with a fluorescent print (4) arranged between adhesion promoter (3) and polarization film (2) is adhesively bonded to a substrate material (1).

22. A method for the verification of a security feature as claimed in one of claims 1 to 18 or of a security document as claimed in claim 19, **characterized in that** either linearly polarized UV light (13) whose polarization direction rotates is used for the irradiation or **in that** unpolarized UV light (18) is used for the irradiation and the observation in the visible range is carried out through a rotating polarization filter (19), the observation taking place either on the side of the security document from which the irradiation takes place, or an observation is carried out in transmission.

## Revendications

1. Caractéristique de sécurité pour un document de sécurité avec laquelle l'authenticité peut être déterminée par irradiation d'un rayonnement électromagnétique (13, 18) dans une plage spectrale en dehors de la plage visible,
**caractérisée en ce que**
la caractéristique de sécurité présente une impression (4, 8, 9) et/ou un support (1, 24) et/ou un revêtement qui convertit le rayonnement électromagnétique (13, 18) irradié en lumière visible (15, 21), l'impression (4, 8, 9), le support (1) ou le revêtement étant au moins indirectement recouvert(e) par un film polarisant (2, 6, 7, 23) .

2. Caractéristique de sécurité selon la revendication 1, **caractérisée en ce que** la caractéristique de sécurité présente un support (1, 24) dans lequel sont intégrées des fonctions chimiques qui convertissent le rayonnement électromagnétique (13, 18) irradié en lumière visible (15, 21), ces fonctions chimiques étant de préférence des colorants fluorescents et/ou phosphorescents intégrés dans le support (1, 24) et celles-ci se présentant notamment de préférence sous la forme de fibres teintes avec ces colorants et qui sont incluses dans le support (1, 24).

3. Caractéristique de sécurité selon l'une des revendications précédentes, **caractérisée en ce que** le rayonnement électromagnétique (13, 18) irradié est un rayonnement UV et que l'impression (4, 8, 9), le support (1, 24) et/ou le revêtement contiennent au moins un colorant et/ou un pigment fluorescent et/ou phosphorescent qui convertit au moins partiellement le rayonnement UV en lumière visible, l'impression (4, 8, 9) étant notamment de préférence un logo, un motif ou une inscription ou encore un combinaison de ces éléments.

4. Caractéristique de sécurité selon l'une des revendications précédentes, **caractérisée en ce que** le film polarisant (2, 6, 7, 23) est pour l'essentiel incolore et transparent dans la plage visible, c'est-à-dire notamment dans la plage entre 400 et 800 nm.

5. Caractéristique de sécurité selon l'une des revendications précédentes, **caractérisée en ce que** l'impression (4, 8, 9) et/ou le support (1, 24) et/ou le revêtement contiennent au moins un colorant photoluminescent ou une combinaison de colorants de ce type.

6. Caractéristique de sécurité selon l'une des revendications précédentes, **caractérisée en ce que** le film polarisant (2, 6, 7, 23) présente une épaisseur dans la plage de 5 à 200 µm, notamment de 10 à 75 µm, et/ou un rapport dichroïque dans la plage des valeurs supérieures à 3, notamment de préférence supérieures à 5 ou même à 7.

7. Caractéristique de sécurité selon l'une des revendications précédentes, **caractérisée en ce que** le film polarisant (2, 6, 7, 23) est un film polarisant (2, 6, 7, 23) photoluminescent, la couleur d'émission du film polarisant (2, 6, 7, 23) photoluminescent étant de préférence différente de la couleur d'émission du colorant photoluminescent ou de la combinaison de colorants de ce type, de l'impression (4, 8, 9) et/ou du support (1, 24) et/ou du revêtement.

8. Caractéristique de sécurité selon l'une des revendications précédentes, **caractérisée en ce que** la caractéristique de sécurité dispose de zones (2a, 2b) de film polarisant ayant des sens de polarisation (17a, 17b) différents et disposées immédiatement l'une à côté de l'autre, les sens de polarisation (17a, 17b) des zones limitrophes (2a, 2b) étant notamment de préférence orthogonaux l'un à l'autre.

9. Caractéristique de sécurité selon l'une des revendications précédentes, **caractérisée en ce qu'**elle est appliquée sur un matériau porteur (1), l'impression (4) étant au moins indirectement imprimée sur le matériau porteur (1) et le film polarisant (2) étant fixé sur cette impression (4) par le biais d'un agent adhésif (3).

10. Caractéristique de sécurité selon l'une des revendications précédentes, **caractérisée en ce qu'**une impression photoluminescente est appliquée sur le film polarisant.

11. Caractéristique de sécurité selon l'une des revendications 1 à 8 ou 10, **caractérisée en ce qu'**elle est appliquée sur un matériau porteur (1), l'impression (4) étant disposée sur le côté du film polarisant (2) qui fait face au matériau porteur (1) et le côté du film polarisant (2) qui fait face à l'impression (4) étant appliqué sur le matériau porteur (1) par le biais d'un agent adhésif (3), un film (5) étant éventuellement disposé entre l'impression (4) et l'agent adhésif (3).

12. Caractéristique de sécurité selon l'une des revendications 9 ou 11, **caractérisée en ce que** l'agent adhésif (3) est une colle, un amidon, un vernis, une colle à dispersion, une colle à solvant, une colle à réaction ou une colle par contact qui présente une adhérence suffisante pour une utilisation du document de sécurité conformément à sa destination.

13. Caractéristique de sécurité selon l'une des revendications 1 à 8, **caractérisée en ce qu'**elle est disposée dans un matériau porteur (1) de telle sorte qu'elle peut être vérifiée des deux côtés du matériau porteur (1) et/ou par transparence.

14. Caractéristique de sécurité selon la revendication 13, **caractérisée en ce qu'**elle présente une structure dans laquelle au moins une couche imprimée (4, 8, 9) est recouverte des deux côtés par un film polarisant (6, 7), les deux films polarisants (6, 7) pouvant présenter des sens de polarisation identiques ou différents.

15. Caractéristique de sécurité selon la revendication 13, **caractérisée en ce qu'**il existe deux couches imprimées (8, 9) qui sont séparées par un film de séparation (10).

16. Caractéristique de sécurité selon l'une des revendications précédentes, **caractérisée en ce que** le film polarisant (2, 6, 7) est recouvert d'un film protecteur (11) du côté à l'opposé du matériau porteur (1) .

17. Caractéristique de sécurité selon l'une des revendications précédentes, **caractérisée en ce que** le film polarisant (2, 6, 7) est également muni d'une impression fluorescente (12) sur l'autre surface.

18. Caractéristique de sécurité selon l'une des revendications précédentes, **caractérisée en ce que** le support (24) est une fibre ayant une longueur dans la plage de 1 à 20 mm, notamment de préférence en une matière plastique, et que le film polarisant (23) enrobe ce support (24).

19. Document de sécurité comprenant une caractéristique de sécurité selon l'une des revendications 1 à 18, le document de sécurité étant notamment de préférence un billet de banque, un titre, un permis de conduire ou un matériau d'emballage.

20. Procédé pour fabriquer un document de sécurité selon la revendication 19, **caractérisé en ce que** dans le cas d'une impression (4) ou d'un revêtement, l'impression (4) ou le revêtement fluorescent(e) est tout d'abord appliqué(e) sur un matériau porteur (1), notamment sous la forme d'un logo, d'un motif ou d'une inscription, et un film polarisant (2) muni d'un agent adhésif (3) est ensuite collé sur la zone imprimée/revêtue, et que dans le cas d'un support avec des composants fluorescents, un film polarisant (2) muni d'un agent adhésif (3) est collé directement sur ce support.

21. Procédé pour fabriquer un document de sécurité selon la revendication 19, **caractérisé en ce qu'**une caractéristique de sécurité déjà munie d'une impression fluorescente (4) disposée entre un agent adhésif (3) et un film polarisant (2) est collée sur un matériau porteur (1).

22. Procédé de vérification d'une caractéristique de sécurité selon l'une des revendications 1 à 18 ou d'un document de sécurité selon la revendication 19, **caractérisé** soit par l'irradiation de lumière UV polarisée de façon linéaire (13) dont le sens de polarisation tourne, soit par l'irradiation de lumière UV non polarisée (18) et l'observation dans la plage visible effectuée à travers un filtre polarisant (19) tournant, l'observation s'effectuant soit du côté du document de sécurité sur lequel a lieu l'irradiation, soit en transmission.
